# EUROPÄISCHE PATENTSCHRIFT

(11) **EP 3 914 812 B1**
(45) Veröffentlichungstag und Bekanntmachung des Hinweises auf die Patenterteilung: **06.12.2023**
(21) Anmeldenummer: 20701133.9
(22) Anmeldetag: 08.01.2020
(51) Int. Cl.: F01M 13/04

(54) **ZYLINDERKOPF**
CYLINDER HEAD
CULASSE

(30) Priorität: 23.01.2019 DE 102019000498
(43) Veröffentlichungstag der Anmeldung: 01.12.2021
(73) Patentinhaber: DEUTZ Aktiengesellschaft, 51149 Köln (DE)
(72) Erfinder: INDEN, Alfred, 50259 Pulheim (DE); BERTRAM, Daniel, 50127 Bergheim (DE); LEYH, Gerald, 74545 Michelfeld (DE)
(86) Internationale Anmeldenummer: PCT/EP2020/000004
(87) Internationale Veröffentlichungsnummer: WO 2020/151903

(56) Entgegenhaltungen:
- DE-A1-102018 116 622
- JP-A- H06 123 212
- JP-A- 2016 056 709
- US-A- 4 459 966

## Beschreibung

Die Erfindung betrifft eine Brennkraftmaschine mit den Merkmalen des Oberbegriffs des Anspruchs 1.

Eine solche Brennkraftmaschine ist zum Beispiel aus der JP 2016 056709 A bekannt.

DE 10 2018 116 622 A1 beschreibt eine Zylinderkopfdeckelstruktur für einem Motor mit einem Zylinderkopfdeckel und einem in diesem integrierten Ölabscheider zum Abscheiden und Entfernen von in Blow-By-Gas enthaltenem Ölnebel.

Aktuelle Motoren zeigen eine immer größere Leistungsdichte bei gleichzeitig weiter steigender Anforderung an die Emissionswerte. Dies bedingt zum einen minimale Maschinenabmaße, zum anderen aber auch den Einsatz effizienter Technologien sowie die Integration verschiedener Funktionen in vorhandene Bauteile.

Bei Motorenentwicklungen ist der Kurbelgehäuseentlüftung entsprechend Raum einzuräumen.

Die Kurbelgehäuseentlüftung dient der Abscheidung ölhaltiger Bestandteile (Aerosole) aus der systembedingt unvermeidlichen Leckagegasmenge, die über Kolbenringe, ATL-Abdichtung sowie Ventilschaftabdichtungen ins Kurbelgehäuse gelangen und von dort über entsprechende Ölabscheidevorrichtungen abgeleitet werden müssen.

Ölabscheider von Brennkraftmaschinen haben die Aufgabe, das im Kurbelgehäuse befindliche Öl-Gas-Gemisch zu reinigen, indem sie die Öltröpfchen aus diesem Gemisch abscheiden und in den Ölsumpf der Ölwanne zurückführen, während sie Gase in den Ansaugbereich leiten. Der Ölabscheider ist zu diesem Zweck an seinem Eingang mit dem Kurbelgehäuse und an seinem Ausgang mit dem Ansaugbereich verbunden. Ein Ölabscheider der vorstehend angesprochenen Art ist beispielsweise aus der DE 4239108 A1 bekannt. Zur Rückführung des abgeschiedenen Öls sind dort Rückführleitungen vorgesehen, die unterhalb des Ölspiegels in den Ölsumpf der Ölwanne münden. Die DE 4017074 A1 offenbart ein Druckregelventil für die Kurbelgehäuseentlüftung an einer Brennkraftmaschine, wobei dieses Druckregelventil in Kombination mit einer Einfüllöffnung für Motoröl und einem Ölpeilstab angeordnet ist. Diese Kombination zeichnet sich dadurch aus, dass sie platzsparend ist und sämtliche Komponenten, die die Ölversorgung und -überwachung einer Brennkraftmaschine betreffen, zentral verbindet. Diese Kombination zeichnet sich weiterhin dadurch aus, dass lediglich ein einziger Anschluss an dem Motorblock erforderlich ist, durch welchen das einzufüllende Öl bzw. das aus dem Druckregelventil zurücklaufende Öl der Ölwanne zugeführt wird und außerdem den Ölpeilstab aufnimmt.

Weiter ist aus der WO 98/49432A1 bekannt, Öltröpfchen eines Öltröpfchen-Gas-Gemisches unter der Zentrifugalwirkung eines in einem Gehäuse rotierenden Zahnrades abzuscheiden, wobei ein mit der Rotationsachse des Zahnrades fluchtendes Rohr die gereinigten Gase aus dem Gehäuse abführt.

Aus der JP 2000-38915 A ist ein an einem Zylinderkopfdeckel angeordneter Ölabscheider bekannt, der ein Gehäuse aufweist, auf dessen waagerechter Bodenfläche drei L-förmige Winkel angeordnet sind, wobei die Rückseiten der senkrechten L-Balken mit Ablauföffnungen in der Bodenfläche fluchten. An der Decke des Gehäuses ist ein Rohr in das Gehäuse eingeschoben, durch das die von Öltröpfchen befreiten Gase über ein Ventil entweichen.

Die DE 2103061 zeigt eine Vorrichtung zum Rückführen von Gasen aus dem Motorgehäuse eines Brennkraftmotors in dessen Gaseinführsystem.

Aus der DE 423791 ist eine Brennkraftmaschine mit einer Vorrichtung zur Entlüftung des Kurbelgehäuses, insbesondere bei Motorrädern, bekannt, bei der die Beschmutzung der Maschine oder der Kleidung des Fahrers sowie Ölverluste ausgeschlossen werden sollen. Bei aufgeladenen Motoren, deren ölhaltiges Gas vor der Turbine zugeführt wird, besteht bei hochaufgeladenen Motoren die Gefahr, dass durch die hohen Temperaturen in der Turbine Verlackungen auftreten, die für den Turbolader schädlich sein können. Aus diesem Grund wird bei dieser Motorenart die Möglichkeit genutzt, eine offene Kurbelgehäuseentlüftung zu verwenden. Nachteilig ist hier, dass dieser Auffangbehälter gewartet werden muss. Hierbei werden die Kurbelgehäusegase ins Freie abgeleitet.

Wie oben beschrieben, sind diese Gase trotz Vorabscheidung immer noch ölhaltig und so kann auch Öl ins Freie gelangen, was ebenfalls nachteilig ist.

DE 19914166 zeigt einen rotatorisch arbeitenden Ölabscheider zur Reinigung des im Kurbelgehäuse einer Brennkraftmaschine, insbesondere selbstzündenden Brennkraftmaschine, enthaltenen Gases.

Kurbelgehäuseentlüftungsgas oder auch Blow-by-Gas, nachfolgend Kurbelgehäusegas genannt, ist Gas, welches im Motorbetrieb an den Kolbenringen vorbei in das Kurbelgehäuse gelangt. Aus diesem Kurbelgehäusegas muss das aufgenommene Öl entfernt werden und das gereinigte Kurbelgehäusegas wird dann insbesondere der Verbrennungsluft zugeführt. Die Ölabscheidung aus den Kurbelgehäusegasen erfolgt heute überwiegend mit Hilfe von Abscheidern, die aus einem Gewirk von Fasern bestehen oder mit Hilfe von Strahlumlenkungen an Prallplatten oder einer Kombination beider Verfahren. Für zukünftige Motoren sind die mit den bisherigen Abscheidern erzielbaren Abscheidegrade nicht wirksam genug. Daher werden Feinstfilter, eventuell auch als Wechselfiltersysteme, zum Einsatz kommen. Diese besitzen jedoch den Nachteil, dass sie prinzipbedingt mit einem hohen Differenzdruck arbeiten und somit zu Dichtheitsproblemen am Motor führen.

Die Erfindung hat die Aufgabe, eine Brennkraftmaschine zu schaffen, die die oben genannten Nachteile vermeidet.

Die Aufgabe der vorliegenden Erfindung wird gelöst durch eine Brennkraftmaschine mit den Merkmalen des Anspruchs 1.

Ein erfindungsgemäßer Vorteil hierbei ist die kompakte Bauart, die Reduzierung von Bauteilen, die Kombination von Funktionen, die Minimierung der Anzahl von Bauteilen des Gesamtsystems, die Reduzierung von Leckagemöglichkeiten durch Schnittstellenreduzierung, Minimierung des Installationsaufwands durch die Montage und die Reduzierung von Leitungen in der Motorperipherie.

Der Zylinderkopf schließt den Brennraum nach oben ab. Im Zylinderkopf befinden sich Ein- und Auslassventile, sowie Einspritzdüsen bzw. Injektoren, über die der Kraftstoff in den Brennraum eingespritzt wird. Des Weiteren befinden sich, am Zylinderkopf befestigt und durch die Ventilhaube eingehaust, der Ventiltrieb und die Ansteuerung der Injektoren über einen entsprechenden Kabelbaum. Es besteht auch die Möglichkeit, sowohl Einspritzleitungen als auch das Kraftstoffrail in die Funktionsgruppe Zylinderkopf-Ventilhaube zu integrieren. Weiterhin befinden sich im Zylinderkopf Einrichtungen bzw. Geometrien zur Vor- bzw. Feinabscheidung von Ölaerosolen aus dem Blow-By.

Weitere wichtige Merkmale und Vorteile ergeben sich aus den Unteransprüchen, aus den Zeichnungen und aus der nachfolgenden Beschreibung eines bevorzugten Ausführungsbeispiels anhand der Zeichnungen. Es zeigen:
- Fig. 1: einen Querschnitt durch den Zylinderkopf der Brennkraftmaschine mit Ventilhaube,
- Fig. 2: einen Längsschnitt durch den Zylinderkopf aus Fig. 1,
- Fig. 3: Draufsicht auf den Zylinderkopf aus den Fig. 1 und 2 ohne Ventilhaube,
- Fig. 4: einen alternativen Querschnitt durch den Zylinderkopf der Brennkraftmaschine.

Die Brennkraftmaschine weist einen Zylinderkopf 2 und eine Ventilhaube 1 auf. Im Zylinderkopf 2 sind Gaswechselventile, Ventiltrieb, Injektoren, Injektorkabelbaum, Einspritzleitungen 4, Kraftstoffrail 5 und ein Vorabscheider zum Abscheiden der im Blow-By-Volumenstrom enthaltenen Ölaerosole angeordnet. Der für das Kraftstoffrail vorgesehene Bauraum wird gleichzeitig als Vorabscheideraum für die Ölaersolabscheidung genutzt, wie dies in Fig. 1 dargestellt wird. Der das Kraftstoffrail 5 umschließende Bauraum d dient als Beruhigungsraum zur Agglomeration bzw. Koagulation der Öltropfen. Der Bauraum zur Montage des Rails ist durch einen Steg b in der Gusskontur des Zylinderkopfs sowie eine in die Ventilhaube integrierte Prallwand c vom Ventiltriebsraum a abgetrennt. Der Gasübertritt aus dem Ventiltriebraum a in den Kraftstoffrailraum bzw. Beruhigungsraum d erfolgt über die zur Durchführung der Hochdruckleitungen 4 der Injektoren 3 notwendigen Durchtritte h.

Fig. 2 zeigt einen Zylinderkopf 2 und eine Ventilhaube 1 der Brennkraftmaschine. Im Zylinderkopf 2 sind Gaswechselventile, Ventiltrieb, Injektoren, Injektorkabelbaum, Einspritzleitungen 4, Kraftstoffrail 5 und ein Vorabscheider zum Abscheiden der im Blow-By-Volumenstrom enthaltenen Ölaerosole angeordnet. Der für das Kraftstoffrail 5 vorgesehene Bauraum wird gleichzeitig als Vorabscheideraum für die Ölaersolabscheidung genutzt, wie dies in Fig. 1 dargestellt wird. Der das Kraftstoffrail 5 umschließende Bauraum d dient als Beruhigungsraum zur Agglomeration bzw. Koagulation der Öltropfen. Der Bauraum zur Montage des Rails ist durch einen Steg b in der Gusskontur des Zylinderkopfs sowie eine in die Ventilhaube integrierte Prallwand c vom Ventiltriebsraum a abgetrennt. Der Gasübertritt aus dem Ventiltriebraum a in den Kraftstoffrailraum bzw. Beruhigungsraum d erfolgt über die zur Durchführung der Hochdruckleitungen 4 der Injektoren 3 notwendigen Durchtritte h.

Fig. 3 zeigt eine Draufsicht auf den Zylinderkopf 2 aus den Fig. 1 und 2 ohne Ventilhaube. Im Zylinderkopf 2 sind Gaswechselventile, Ventiltrieb, Injektoren, Injektorkabelbaum, Einspritzleitungen 4, Kraftstoffrail 5 und ein Vorabscheider zum Abscheiden der im Blow-By-Volumenstrom enthaltenen Ölaerosole angeordnet. Der für das Kraftstoffrail vorgesehene Bauraum wird gleichzeitig als Vorabscheideraum für die Ölaersolabscheidung genutzt, wie dies in Fig. 1 dargestellt wird. Der das Kraftstoffrail 5 umschließende Bauraum d dient als Beruhigungsraum zur Agglomeration bzw. Koagulation der Öltropfen. Der Bauraum zur Montage des Rails ist durch einen Steg b in der Gusskontur des Zylinderkopfs sowie eine in die Ventilhaube integrierte Prallwand c vom Ventiltriebsraum abgetrennt. Der Gasübertritt aus dem Ventiltriebraum a in den Kraftstoffrailraum bzw. Beruhigungsraum d erfolgt über die zur Durchführung der Hochdruckleitungen 4 der Injektoren 3 notwendigen Durchtritte h. Die abgeschiedene Ölmenge wird durch eine Drainagemöglichkeit i durch das Kurbelgehäuse in die Ölwanne abgeleitet.

In Fig. 4 wird eine Brennkraftmaschine gezeigt, die einen Zylinderkopf 2 und eine Ventilhaube 1 aufweist. Im Zylinderkopf 2 sind Gaswechselventile, Ventiltrieb, Injektoren, Injektorkabelbaum, Einspritzleitungen 4, Kraftstoffrail 5 und ein Vorabscheider zum Abscheiden der im Blow-By-Volumenstrom enthaltenen Ölaerosole angeordnet. Der für das Kraftstoffrail vorgesehene Bauraum wird gleichzeitig als Vorabscheideraum für die Ölaersolabscheidung genutzt, wie dies in Fig. 1 dargestellt wird. Der das Kraftstoffrail 5 umschließende Bauraum d dient als Beruhigungsraum zur Agglomeration bzw. Koagulation der Öltropfen. Der Bauraum zur Montage des Rails ist durch einen Steg b in der Gusskontur des Zylinderkopfs sowie eine in die Ventilhaube integrierte Prallwand c vom Ventiltriebsraum abgetrennt. Der Gasübertritt aus dem Ventiltriebraum a in den Kraftstoffrailraum bzw. Beruhigungsraum d erfolgt über die zur Durchführung der Hochdruckleitungen 4 der Injektoren 3 notwendigen Durchtritte h, die zur Optimierung bzw. Reduzierung des Öleintrags in den Beruhigungsraum mit Tropfkanten e ausgerüstet sind. Zur weiteren Optimierung der Vorabscheideleistung ragt eine zusätzliche Spritzwand f in den Beruhigungsraum d, die einen separaten Vorabscheideraum g abgrenzt.

### Bezugszeichenliste

- 1: Ventilhaube
- 2: Zylinderkopf der Brennkraftmaschine
- 3: Injektor
- 4: Hochdruck- bzw. Einspritzleitung
- 5: Kraftstoffrail
a Ventiltriebraum
b Steg
c Prallwand
d Beruhigungsraum/Bauraum für das Kraftstoffrail
e Tropfkante
f Spritzwand
g separater Vorabscheideraum
h Durchtritt für Hochdruckleitung
i Drainagedurchtritt

## Patentansprüche

1. Brennkraftmaschine, umfassend
wenigstens ein Zylinderkurbelgehäuse, und
wenigstens einen Zylinderkopf (2) mit wenigstens einer Ventilhaube (1), wobei
im Zylinderkopf (2) Gaswechselventile, Ventiltrieb, Injektoren (3), Injektorkabelbaum, Einspritzleitungen (4), Kraftstoffrail (5) und ein Vorabscheider zum Abscheiden von in einem Blow-By-Volumenstrom enthaltenen Ölaerosole angeordnet sind,
**dadurch gekennzeichnet, dass** ein Bereich (a) im Zylinderkopf (2), in dem die Injektoren (3) angeordnet sind, und ein Bereich (d), in dem das Kraftstoffrail (5) angeordnet ist, durch eine labyrinthartig angeordnete Prallwand (c) und einen Steg (b) voneinander getrennt sind.

2. Brennkraftmaschine nach Anspruch 1 ,
**dadurch gekennzeichnet, dass** die Brennkraftmaschine Ölaerosole vom Zylinderkurbelgehäuse durch den Bereich zwischen Zylinderkopf (2) und Ventilhaube (1) leitet.

3. Brennkraftmaschine nach Anspruch 1 oder 2,
**dadurch gekennzeichnet, dass** zwischen Zylinderkopf (2) und Ventilhaube ein Bereich angeordnet ist, der das Kraftstoffrail (5) enthält und gleichzeitig als Vorabscheideraum für eine Ölaerosolabscheidung vorgesehen ist.

4. Brennkraftmaschine nach Anspruch 1 oder 2,
**dadurch gekennzeichnet, dass** im Zylinderkopf (2) ein Drainagedurchtritt (i) derart angeordnet ist, dass das abgeschiedene Öl durch das Zylinderkurbelgehäuse in die Ölwanne abgeleitet wird.

5. Brennkraftmaschine nach einem oder mehreren der vorgenannten Ansprüche,
**dadurch gekennzeichnet, dass** der Steg (b) und/oder die Prallwand (c) Tropfkanten (e) aufweisen.

6. Brennkraftmaschine nach einem oder mehreren der vorgenannten Ansprüche,
**dadurch gekennzeichnet, dass** der Bereich (d), in dem das Kraftstoffrail (5) angeordnet ist, eine zusätzliche Spritzwand (f) aufweist und innerhalb dieses Bereiches (d) einen separaten Vorabscheideraum (g) abgrenzt.

## Claims

1. An internal combustion engine, comprising
at least one cylinder crankcase, and
at least one cylinder head (2) having at least one valve cover (1), wherein
gas exchange valves, valve train, injectors (3), injector cable harness, injection lines (4), fuel rail (5) and a pre-separator for separating oil aerosols contained in a blow-by-volume flow are arranged in the cylinder head (2),
**characterised in that** a region (a) in the cylinder head (2) in which the injectors (3) are arranged and a region (d) in which the fuel rail (5) is arranged are separated from one another by a baffle wall (c) arranged in a labyrinth and a web (b).

2. The internal combustion engine according to claim 1,
**characterised in that** the internal combustion engine conducts oil aerosols from the cylinder crankcase through the area between the cylinder head (2) and the valve cover (1).

3. The internal combustion engine according to claim 1 or 2,
**characterised in that** a region is arranged between the cylinder head (2) and the valve cover which contains the fuel rail (5) and is simultaneously provided as a pre-separator chamber for oil aerosol separation.

4. The internal combustion engine according to claim 1 or 2,
**characterised in that** a drainage passage (i) is arranged in the cylinder head (2) in such a way that the separated oil is drained off through the cylinder crankcase into the oil pan.

5. The internal combustion engine according to one or more of the preceding claims,
**characterised in that** the web (b) and/or the baffle wall (c) have drip edges (e).

6. The internal combustion engine according to one or more of the preceding claims,
**characterised in that** the region (d) in which the fuel rail (5) is arranged has an additional splashboard (f) and delimits a separate pre-separator space (g) within this region (d).

## Revendications

1. Moteur à combustion interne, comprenant
au moins un carter-cylindres, et
au moins une tête de cylindre (2) comprenant au moins un capot de soupape (1), dans lequel
dans la tête de cylindre (2) sont disposés des soupapes d'échange gazeux, un mécanisme de distribution à soupapes, des injecteurs (3), un faisceau de câbles d'injecteur, des conduites d'injection (4), un rail à carburant (5) et un pré-épurateur pour épurer des aérosols d'huile contenus dans un débit volumique de gaz de fuite,
**caractérisé en ce qu'**une zone (a) dans la tête de cylindre (2), dans laquelle sont disposés les injecteurs (3), et une zone (d), dans laquelle est disposé le rail de carburant (5), sont séparées l'une de l'autre par une paroi d'impact (c) conçue sous la forme de labyrinthe et une entretoise (b).

2. Moteur à combustion interne selon la revendication 1,
**caractérisé en ce que** le moteur à combustion interne conduit les aérosols d'huile du capot de soupape par la zone entre la tête de cylindre (2) et le capot de soupape (1).

3. Moteur à combustion interne selon la revendication 1 ou 2,
**caractérisé en ce que** entre la tête de cylindre (2) et le capot de soupape est disposée une zone, laquelle contient le rail de carburant (5) et laquelle sert simultanément de chambre de pré-épurateur pour une séparation d'aérosol d'huile.

4. Moteur à combustion interne selon la revendication 1 ou 2,
**caractérisé en ce que** dans la tête de cylindre (2) est disposé un passage de drainage (i) de telle sorte que l'huile épurée est évacuée à travers le carter-cylindres dans le carter d'huile.

5. Moteur à combustion interne selon l'au moins une quelconque des revendications précédentes,
**caractérisé en ce que** l'entretoise (b) et/ou la paroi d'impact (c) comportent des larmiers (e).

6. Moteur à combustion interne selon l'au moins une quelconque des revendications précédentes,
**caractérisé en ce que** la zone (d) dans laquelle est disposé le rail de carburant (5), comporte une paroi d'injection (f) supplémentaire et délimite à l'intérieur de ladite zone (d) une chambre de pré-épurateur (g) séparée.
